# EUROPÄISCHE PATENTANMELDUNG

(11) **EP 4 063 742 A1**
(43) Veröffentlichungstag der Anmeldung: **28.09.2022**
(21) Anmeldenummer: 22160249.3
(22) Anmeldetag: 04.03.2022
(51) Int. Cl.: F24C 15/00, F24C 15/32

(54) **DAMPFGARGERÄT MIT SPEZIFISCHEM FLUIDLEITUNGSSYSTEM**

(30) Priorität: 23.03.2021 DE 102021202846
(71) Anmelder: BSH Hausgeräte GmbH, 81739 München (DE)
(72) Erfinder: Ball, Ludovic, 67770 Sessenheim (FR); Frey, Sebastian, 75203 Königsbach-Stein (DE); Inserra, Bortolo, 76646 Bruchsal (DE)

(57) **Zusammenfassung**

Die Erfindung betrifft ein Dampfgargerät (1) mit einem Gehäuse (2), mit einem Dampferzeugungssystem (8), dass in dem Gehäuse (2) angeordnet ist und welches Dampf erzeugt, der in einem Garraum (4) zum Zubereiten von Lebensmitteln nutzbar ist, und mit einem zum Dampferzeugungssystem (8) separaten Tank (9), so dass Flüssigkeit vom Tank (9) zu einem damit fluidleitend verbundenen Flüssigkeitsbehälter (10) aufgrund der Schwerkraft fließt, und mit einer Pumpe (11), mit welcher Flüssigkeit vom Flüssigkeitsbehälter (10) zum Tank (9) förderbar ist, wobei das Dampfgargerät (1) einen Fluidleitungsadapter (18) aufweist, wobei der Fluidleitungsadapter (18) einen ersten internen Fluidleitungsweg (40) aufweist, mit welchem Flüssigkeit von dem Leitungsstutzen (33) durch den Fluidleitungsadapter (18) zu einem Koppelstutzen (19) des Dampfgargeräts (1) leitbar ist, und der Fluidleitungsadapter (18) einen zweiten internen Fluidleitungsweg (44) aufweist, mit welchem Flüssigkeit von einem zum Adapterausgang (41) unterschiedlichen Adaptereingang (26) des Fluidleitungsadapters (18) zum Leitungsstutzen (33) leitbar ist.

## Beschreibung

Ein Aspekt der Erfindung betrifft ein Dampfgargerät gemäß dem Oberbegriff des Anspruchs 1.

Dampfgargeräte weisen üblicherweise ein Dampferzeugungssystem auf. Mittels diesem wird aus einer Flüssigkeit, insbesondere Wasser, mittels eines Verdampfers des Dampferzeugungssystems Dampf erzeugt, der dann in den Garraum eingebracht werden kann. Mit dem Dampf kann das Zubereiten von Lebensmitteln in dem Garraum durchgeführt werden. Dampferzeugungssysteme können unterschiedlich aufgebaut sein. So sind diesbezüglich Geräte bekannt, die außerhalb des Garraums ein entsprechendes System aufweisen. Dieses kann üblicherweise einen Verdampfer, einen Dampfabscheider und einen Flüssigkeitsbehälter aufweisen.

Darüber hinaus sind auch Systeme bekannt, die zusätzlich zu dieser Konfiguration einen weiteren separaten Tank aufweisen. Dieser Tank ist zur externen Befüllung vorgesehen. Ein derartiger weiterer separater Tank kann aus dem Gehäuse des Dampfgargeräts entnommen werden, um ihn extern zum Gerät mit Wasser zu befüllen. Bei derartigen Ausgestaltungen ist der separate Tank über Leitungen mit dem Fluidleitungsbehälter des Dampferzeugungssystems verbunden. Beispielsweise kann dann mittels einer Pumpe des Dampfgargeräts Wasser vom Tank zum Flüssigkeitsbehälter des Dampferzeugungssystems geleitet werden. Mit einer dazu unterschiedlichen zweiten Pumpe kann Restflüssigkeit im Fluidleitungsbehälter zurück zum Tank gepumpt werden. Derartige Systeme sind komponentenintensiv und benötigen zwei separate Pumpen.

Bekannt ist es auch, dass bei oben genannten Ausführungen die Zuleitung des Wassers vom Tank zum Fluidleitungsbehälter des Dampferzeugungssystems auf Basis der Schwerkraft erfolgt. Dadurch kann beispielsweise eine Pumpe eingespart werden.

Derartiges ist beispielsweise aus der EP 2 375 169 B1 und der EP 3 180 984 A1 bekannt.

Es ist Aufgabe der vorliegenden Erfindung, ein Dampfgargerät zu schaffen, bei welchem gerade bei einer bidirektionalen Fluidleitung von einem Tank zu einem Flüssigkeitsbehälter des Dampferzeugungssystems die jeweiligen Betriebszustände des gerichteten Leitens verbessert sind.

Diese Aufgabe wird durch ein Dampfgargerät, welches die Merkmale nach Anspruch 1 aufweist, gelöst.

Ein Aspekt der Erfindung betrifft ein Dampfgargerät mit einem Gehäuse. Das Dampfgargerät weist darüber hinaus einen Garraum auf. Dieser ist in dem Gehäuse ausgebildet. Das Dampfgargerät weist darüber hinaus ein Dampferzeugungssystem auf. Das Dampferzeugungssystem ist in dem Gehäuse angeordnet. Das Dampferzeugungssystem ist bestimmungsgemäß dazu vorgesehen, aus Flüssigkeit Dampf zu erzeugen. Dieser ist zum Einbringen in den Garraum vorgesehen, um damit Lebensmittel zuzubereiten. Das Dampferzeugungssystem weist einen separaten Tank auf. Dieser ist insbesondere bestimmungsgemäß dazu vorgesehen, dass er extern zum Dampfgargerät mit Flüssigkeit füllbar ist. Der Tank ist in dem Gehäuse angeordnet. In Höhenrichtung des Dampfgargeräts betrachtet, ist der Tank, insbesondere vollständig, höherliegend angeordnet, als ein Flüssigkeitsbehälter des Dampferzeugungssystems. Der Flüssigkeitsbehälter ist ein zum Tank separater Behälter. Durch diese höhenversetzte Anordnung zwischen dem Tank und dem Flüssigkeitsbehälter kann Flüssigkeit vom Tank zum damit fluidleitend verbundenen Flüssigkeitsbehälter aufgrund der Schwerkraft fließen. Es ist also mit dieser Fließrichtung ein Konzept realisiert, bei dem bestimmungsgemäß keine Pumpe vorgesehen ist. Lediglich auf Basis des Schwerkraftprinzips fließt diese Flüssigkeit in diese Richtung vom Tank zum Flüssigkeitsbehälter. Das Dampfgargerät weist darüber hinaus eine Pumpe auf. Diese ist bestimmungsgemäß dazu vorgesehen, Flüssigkeit vom Flüssigkeitsbehälter zum Tank zu fördern. Die Pumpe ist also insbesondere nur dazu vorgesehen, die Flüssigkeit in diese eine Fließrichtung, nämlich vom Flüssigkeitsbehälter zum Tank, zu fördern. Das Dampfgargerät weist darüber hinaus einen Fluidleitungsadapter auf. Der Tank weist einen Leitungsstutzen auf. Dieser Fluidleitungsadapter ist direkt mit diesem Leitungsstutzen des Tanks gekoppelt. Der Fluidleitungsadapter und der Leitungsstutzen sind diesbezüglich separate Komponenten. Sie können zerstörungsfrei lösbar gekoppelt und entkoppelt werden. Der Fluidleitungsadapter weist einen ersten, internen Fluidleitungsweg auf, über welchen Flüssigkeit von dem Leitungsstutzen durch den Fluidleitungsadapter zu einem Koppelstutzen des Dampfgargeräts leitbar ist. Insbesondere ist dieses Leiten vollzogen, wenn ein diesbezüglich erster Betriebszustand des Fluidleitungsadapters eingestellt ist. Der Koppelstutzen ist bewegbar an einem Adapterausgang des Fluidleitungsadapters angeordnet. Darüber hinaus ist der Koppelstutzen auf einem ersten Leitungsweg, der sich zwischen dem Tank und dem Flüssigkeitsbehälter bemisst, fluidleitend mit dem Fluidleitungsbehälter verbunden. Der Fluidleitungsadapter weist einen zweiten, zumindest teilweise zum ersten unterschiedlichen, internen Fluidleitungsweg auf, mit welchem Flüssigkeit von einem zum Adapterausgang des Fluidleitungsadapters unterschiedlichen Adaptereingang des Fluidleitungsadapters zum Leitungsstutzen leitbar ist. Insbesondere ist diese Leiten vollzogen, wenn ein zweiter Betriebszustand der Fluidleitungsadapters eingestellt ist. Der Adaptereingang ist auf einem zum ersten Leitungsweg separaten zweiten Leitungsweg fluidleitend mit dem Flüssigkeitsbehälter verbunden. Bei dem Dampfgargerät ist es also vorgesehen, durch eine ganz spezifische Komponente, nämlich den Fluidleitungsadapter, die bidirektionale Fluidleitung vom Tank zum Flüssigkeitsbehälter zu verbessern. Dieser Fluidleitungsadapter ermöglicht es diesbezüglich quasi als einzige Komponente, dennoch die jeweiligen Fließwege individuell einzustellen und somit freizugeben und zu sperren. Es kann somit ein hochfunktionelles Konzept bereitgestellt werden. Dieses ist sowohl platzsparend als auch bauteilsparend realisiert. Durch den Fluidleitungsadapter können die einzelnen Fließwege individuell freigegeben und gesperrt werden und diesbezüglich auch sehr definiert und präzise ermöglicht werden. Unerwünschte Leckagen können dadurch vermieden werden. Dadurch ist gerade bei dieser Konfiguration, bei der nicht zwei Pumpen für jeweils einen der Fließwege vorgesehen sind, sondern einerseits nur das Schwerkraftprinzip realisiert werden soll und andererseits nur mit einer Pumpe die Rückförderung erfolgen soll, eine deutliche Verbesserung erzielt. Unerwünscht auftretende Rückströmungen oder Überströmungen zwischen den Fluidleitungswegen können dadurch vermieden werden. Die Möglichkeit, dass eine Relativbewegung zwischen dem Koppelstutzen und dem Fluidleitungsadapter ermöglicht ist, trägt auch vorteilhaft zum einfachen, schnellen und hochfunktionellen Umschalten zwischen den beiden internen Fluidleitungswegen bei. Darüber hinaus kann durch diese Ausgestaltung auch die sichere Bewegung des Fluidleitungsadapters ermöglicht werden. Insbesondere ist er durch diese Konfiguration quasi zwischen dem Tank und dem Koppelstutzen bewegbar, insbesondere linear verschiebbar, gelagert.

Dazu kann in einem Ausführungsbeispiel vorgesehen sein, dass der Tank und der Fluidleitungsadapter sowie der Koppelstutzen in linearer Reihenfolge zueinander angeordnet sind. Eine einfache axiale Bewegung des Fluidleitungsadapters relativ zu dem damit gekoppelten Koppelstutzen ermöglicht einen einfachen Verschiebeweg. Dieser trägt ebenso positiv dazu bei, dass die entsprechende Umstellung zwischen den internen Fluidleitungswegen hochfunktionell ist. Nicht zuletzt ist es dadurch auch ermöglicht, dass der Fluidleitungsadapter relativ bewegbar zu zumindest einer Komponente des Tanks verbunden ist. Insbesondere ist diesbezüglich eine Relativbewegung des Fluidleitungsadapters zu einem Außengehäuse des Tanks möglich. Dadurch kann auch der Tank in unterschiedlichen Betriebsstellungen positioniert werden. Diesbezüglich können sich dann auch unterschiedliche Positionierungen zum Fluidleitungsadapter ergeben. Auch dadurch lässt sich eine einfache Einstellung der Positionen der genannten Komponenten zueinander erreichen. Dies führt wiederum dazu, dass auch automatisch abhängig davon die internen Fluidleitungswege des Fluidleitungsadapters hochpräzise freigegeben oder gesperrt werden können.

Durch die spezifische Kopplung zwischen den Tank, dem Fluidleitungsadapter und dem Koppelstutzen können durch einfache Verschiebungen die gewünschten positionellen Änderungen erreicht werden, die dann die Fließwege freigeben oder sperren.

In einem Ausführungsbeispiel bildet der Fluidleitungsadapter eine bauliche Einheit. Diese weist ein Adapteraußengehäuse auf, in dem die beiden Fluidleitungswege ausgebildet sind. Dieses Adapteraußengehäuse kann rohrartig ausgebildet sein. Dadurch ist es kompakt aufgebaut, kann aber dennoch die zusätzlichen erforderlichen Komponenten des Fluidleitungsadapters aufnehmen. Insbesondere ist diesbezüglich vorgesehen, dass dieses Adapteraußengehäuse eine Längsachse aufweist. Diese ist parallel oder koaxial zu einer Längsachse des Koppelstutzens orientiert. Insbesondere ist diese Längsachse des Adapteraußengehäuses parallel oder koaxial zur Längsachse des Tanks ausgebildet. Gerade auch diese Ausgestaltung unterstützt die vorteilhaften, oben genannten Relativbewegungsmöglichkeiten zwischen den genannten Komponenten zueinander. Lediglich durch eine einfache lineare Verschiebung können sich dadurch die individuellen Positionierungen der genannten Komponenten zueinander einfach einstellen lassen.

In einem Ausführungsbeispiel ist der erste Fluidleitungsweg Bestandteil eines Schwerkraft-Fluidleitungswegs als Leitungsweg zwischen dem Tank und dem Flüssigkeitsbehälter. In einem Ausführungsbeispiel ist der erste Fluidleitungsweg Bestandteil eines Schwerkraft-Fluidleitungswegs, der sich zwischen dem Tank und dem Flüssigkeitsbehälter erstreckt. Der zweite Fluidleitungsweg ist Bestandteil eines Pumpen-Fluidleitungswegs als weiteren Leitungsweg, der sich zwischen dem Flüssigkeitsbehälter und dem Tank erstreckt.

In einem Ausführungsbeispiel ist ein Teilweg für Fluid im Fluidleitungsadapter, der am Leitungsstutzen beginnt, sowohl Bestandteil des ersten Fluidleitungswegs als auch des zweiten Fluidleitungswegs. Auch dadurch kann der kompakte Aufbau des Fluidleitungsadapters unterstützt werden. Durch eine geschickte Gestaltung dieser Fluidleitungswege im Außengehäuse des Fluidleitungsadapters selbst kann auch hier entsprechend Platz gespart werden. Indem hier ein Teilweg für beide Fluidleitungswege genutzt wird, kann die Kompaktheit des gesamten Fluidleitungsadapters nochmal verbessert werden. Darüber hinaus ist es dann ermöglicht, dass der Fluidleitungsadapter lediglich an einer Koppelstelle direkt mit dem Leitungsstutzen des Tanks verbunden ist. Es bedarf daher an der Schnittstelle zwischen dem Fluidleitungsadapter und dem Tank lediglich dieses einen Leitungsstutzens und des Gegenstutzens des Fluidleitungsadapters, um diesen Teilweg bereitzustellen. An der Schnittstelle zwischen dem Fluidleitungsadapter und dem Tank müssen daher keine zwei separaten Stutzen bereitgestellt werden, die für die beiden Fluidleitungswege individuell und separat vorgesehen wären.

In einem Ausführungsbeispiel ist der Koppelstutzen in dem Adaptergehäuse axial verschiebbar gelagert. Er erstreckt sich in allen Verschiebestellungen beidseits des Adapterausgangs. Die Bewegbarkeit des Koppelstutzens relativ zu dem Adaptergehäuse ist allgemein zu betrachten. Dies bedeutet auch, dass der Koppelstutzen relativ zum Adaptergehäuse bewegt wird und somit dieser Koppelstutzen das sich bewegende Teil ist. In einem anderen Ausführungsbeispiel ist es vorzugsweise vorgesehen, dass das Adapteraußengehäuse bewegt wird und dadurch die Relativbewegung zwischen dem Koppelstutzen und dem Adapteraußengehäuse gebildet ist. Auch diese Anordnung des Koppelstutzens, der sich aus dem Adapterausgang des Adapteraußengehäuses heraus erstreckt, ist auch eine einfache Verbindung dieses Koppelstutzens mit einer Leitung ermöglicht. Die Leitung führt dann von dem Koppelstutzen zu dem Flüssigkeitsbehälter des Dampferzeugungssystems. Darüber hinaus ist durch diese beidseitige Erstreckung genau diese Schnittstelle zwischen dem Koppelstutzen und der daran direkt angeordneten Leitung nicht beeinträchtigt, wenn sich eine Relativbewegung zwischen dem Koppelstutzen und dem Adapteraußengehäuse ergibt. Unerwünschte Beeinträchtigungen der Leitung können dadurch vermieden werden.

In einem Ausführungsbeispiel weist der Koppelstutzen zumindest eine Dichtung auf. Dadurch ist der Ausgang des Adapteraußengehäuses durch diesen Koppelstutzen auch abgedichtet. Unerwünschter Flüssigkeitsaustritt aus dem Adapteraußengehäuse an diesem Adapterausgang kann dadurch ebenfalls vermieden werden. Dennoch kann die Relativbewegung zwischen dem Koppelstutzen und dem Adapteraußengehäuses sicher erreicht werden.

In einem Ausführungsbeispiel ist der Koppelstutzen ortsfest an einem Trägersockel des Dampfgargeräts angeordnet. Der Trägersockel ist ein zum Adapteraußengehäuse des Fluidleitungsadapters separates Bauteil. Durch eine derartige Ausgestaltung kann der Koppelstutzen mechanisch fest und stabil angeordnet werden. Der Trägersockel ist in dem Zusammenhang ein stabiler Träger für diesen Koppelstutzen. Mechanische Kräfte, die bei den oben genannten Relativbewegungsmöglichkeiten auftreten, können dann durch den Trägersockel einfach aufgenommen und abgeleitet werden. Der Trägersockel kann in dem Zusammenhang an einem weiteren Bauteil des Dampfgargeräts beziehungsweise einer Gerätekomponente des Dampfgargeräts angeordnet sein. Beispielsweise kann dies eine Horizontalwand des Dampfgargeräts sein. Der Träger des Sockels kann somit von oben auf diese Horizontalwand aufgebracht sein. Er kann diesbezüglich mit dieser dazu separaten Horizontalwand verbunden sein.

Beispielsweise kann die Horizontalwand eine Deckenwand sein. Diese kann zwischen einer Deckenwand des Außengehäuses des Dampfgargeräts und einer Deckenwand einer Muffel des Dampfgargeräts, die den Garraum begrenzt, angeordnet sein. Sie kann Bestandteil eines Lüftungskanals des Dampfgargeräts sein.

In einem Ausführungsbeispiel kann der Trägersockel fest mit einem dazu separaten Außengehäuse des Tanks verbunden sein. Diesbezüglich ist insbesondere eine Bewegungskopplung vorgesehen. Dies bedeutet dann beispielsweise auch, dass in einem Ausführungsbeispiel, in dem das Außengehäuse des Tanks verschiebbar ist, auch der Trägersockel diesbezüglich bewegungsgekoppelt verschiebbar ist. Dadurch ist ein besonders vorteilhaftes Konzept erreicht, um Relativverschiebungen zwischen dem Koppelstutzen und dem Fluidleitungsadapter zu erreichen. Dies ist dadurch ermöglicht, dass der Fluidleitungsadapter, der zwischen dem Außengehäuse des Tanks und dem Koppelstutzen angeordnet ist, durch diese mechanische Verbindung des Außengehäuses des Tanks und des Trägersockels besonders vorteilhaft relativ verschiebbar gelagert ist. Die besonders stabile mechanische Lagerung des Fluidleitungsadapters in Reihe zwischen den genannten Komponenten ist dadurch ermöglicht. Eine besonders präzise und geradlinige Verschiebung zwischen den Komponenten ist dadurch erreicht.

In einem Ausführungsbeispiel ist der Trägersockel bewegbar an der bereits oben genannten Gerätekomponente angeordnet. Insbesondere weist der Trägersockel ein Langloch in einer Sockelbasis auf, so dass durch das Langloch ein linearer Bewegungsweg des Trägersockels vorgegeben ist. Dies ist dahingehend vorteilhaft, dass der Trägersockel einerseits direkt an einer weiteren Gerätekomponente angeordnet ist, andererseits die Bewegungskopplung mit dem Außengehäuse des Tanks gegeben ist und diesbezüglich auch eine gewisse Verschiebbarkeit des Trägersockels zur Gerätekomponente erreicht ist. Durch dieses Langloch ist darüber hinaus auch eine gewisse Führung für den Trägersockel vorgegeben. Die lineare Bewegungsmöglichkeit des Trägersockels ist dadurch nochmals verbessert.

In einem Ausführungsbeispiel ist ein Außengehäuse des Tanks axial bewegbar angeordnet. Es kann vorgesehen sein, dass der Tank ein Außengehäuse und ein Innengehäuse aufweist. Das Innengehäuse ist diesbezüglich dasjenige Bauteil, in dem das Wasser direkt angeordnet ist. Es kann vorgesehen sein, dass das Außengehäuse relativ verschiebbar zum Innengehäuse angeordnet ist. Durch diese Möglichkeit kann das Außengehäuse positionell verändert werden. Da das Außengehäuse insbesondere dasjenige Bauteil ist, welches die Kopplung mit tankexternen Gerätekomponenten ermöglicht, kann dadurch der Tank, insbesondere das Außengehäuse in verschiedenen definierten Stellungen zu diesen Gerätekomponenten positioniert werden. Dadurch können sich auch definierte Positionen ergeben, die einerseits die Zwischenposition, andererseits eine Endposition definieren. In diesen definierten diskreten Positionen kann dann auch ein jeweiliger Betriebszustand charakterisiert sein, indem einerseits das schwerkraftbedingte Zuleiten von Wasser zum Flüssigkeitsbehälter freigegeben ist und das Zurückführen, insbesondere das Zurückpumpen vom Flüssigkeitsbehälter zum Tank gesperrt ist. Andererseits kann durch die Zwischenposition ein konkreter Zustand definiert sein, mit dem dann der zweite Fluidleitungsweg der Fluidleitungsadapter freigegeben ist.

Damit ist es in einem Ausführungsbeispiel sehr einfach möglich, dass nur durch die Positionsverstellung des Tanks, insbesondere dessen Außengehäuse, dann automatisch diejenige Position des Fluidleitungsadapters miteingestellt wird, die entweder den ersten Fluidleitungsweg oder den zweiten Fluidleitungsweg freigibt. Damit ist auch ein besonders einfaches Bedienkonzept bereitgestellt, um bedarfsgerecht auch manuell die individuellen Fluidleitungswege im Fluidleitungsadapter freizugeben oder zu sperren. Dies kann dann in diesem Ausführungsbeispiel durch einfache Verstellung des Tanks, insbesondere die lineare Verstellung des Außengehäuses, von der Endposition in die Zwischenposition oder von der Zwischenposition in die Endposition erreicht werden.

In einem Ausführungsbeispiel ist in einer ersten Verschiebestellung, der Endposition, des Außengehäuses des Tanks relativ zum Fluidleitungsadapter automatisch der erste Fluidleitungsweg im Fluidleitungsadapter freigegeben. In einer zweiten Verschiebestellung, der Zwischenposition, des Außengehäuses des Tanks relativ zum Fluidleitungsadapter ist automatisch der zweite Fluidleitungsweg im Fluidleitungsadapter freigegeben. Insbesondere ist der jeweils andere Weg dann automatisch gesperrt.

Insbesondere ist die Verschiebebewegung des Koppelstutzens im Adapteraußengehäuse beziehungsweise die Relativbewegung zwischen dem Koppelstutzen und dem Adapteraußengehäuses mit der Verschiebebewegung des Außengehäuses des Tanks bewegungsgekoppelt. Sie führen also die gleiche Bewegung und/oder den gleichen Bewegungsweg durch.

In einem Ausführungsbeispiel weist der Fluidleitungsadapter einen, insbesondere axial, bewegbaren Stößel auf. Dieser ist im Adapteraußengehäuse angeordnet. Der Stößel ist bestimmungsgemäß dazu vorgesehen, dass abhängig von dem Betriebszustand des Fluidleitungsadapters der erste Fluidleitungsweg freigegeben ist oder gesperrt ist.

In einem Ausführungsbeispiel weist der Fluidleitungsadapter eine Feder auf. Diese ist insbesondere mit dem Stößel gekoppelt. Der Stößel ist in einem Ausführungsbeispiel zum Sperren des ersten Fluidleitungswegs mit dieser Feder in axialer Richtung in eine Schließposition gedrückt. Dadurch ist ein Automatismus generiert, der bei der Relativbewegung zwischen dem Außengehäuse des Tanks, dem Fluidleitungsadapter und dem Koppelstutzen automatisch dieses Drücken in die Schließposition bedingt.

In einem Ausführungsbeispiel ist der Tank mit einer Push-Pull-Vorrichtung mit dem Fluidleitungsadapter gekoppelt. Dies ist ein hochfunktionelles Prinzip, welches andererseits ein schnelles Koppeln und Entkoppeln ermöglicht.

In einem Ausführungsbeispiel ist der Tank zum Befüllen mit Flüssigkeit, insbesondere Wasser, aus dem Gehäuse des Dampfgargeräts reversibel entnehmbar und wieder einsetzbar.

In einem Ausführungsbeispiel ist vorgesehen, dass dann, wenn der zweite Fluidleitungsweg im Flüssigkeitsbehälter freigegeben ist, ein Schalter des Dampfgargeräts betätigt wird, bei welchem die Pumpe zum Rückführen der Flüssigkeit von dem Flüssigkeitsbehälter zum Tank aktiviert wird. Auch dann kann somit ein aktives automatisches Anschalten der Pumpe erreicht werden. Das Dampfgargerät weist eine Steuereinheit auf. Diese steuert den Vorgang.

Durch den Stößel im Fluidleitungsadapter mit einem Stößelsitz kann in einem Ausführungsbeispiel ein integriertes Ventil in dem Fluidleitungsadapter realisiert werden. Dadurch ist besonders vorteilhafterweise das Sperren und Freigeben des ersten Fluidleitungswegs im Fluidleitungsadapter ermöglicht. Insbesondere durch ein integriertes Ventil.

Insbesondere ist in einem Ausführungsbeispiel vorgesehen, dass die Verstellung des Wassertanks, insbesondere dessen Außengehäuses in die zumindest zwei verschiedenen, definierten Verschiebepositionen, nämlich der Zwischenposition und der Endposition, durch das Push-Pull-System gebildet ist. Dabei besteht quasi in einem ausgefahrenen Zustand und somit in einer Endposition eine hydraulische Verbindung zwischen dem Tank und dem Flüssigkeitsbehälter des Dampferzeugungssystems erreicht werden. Im eingefahrenen Zustand und somit in der Zwischenposition besteht eine hydraulische Verbindung zwischen dem Flüssigkeitsbehälter und dem Tank durch den zweiten Fluidleitungsweg im Fluidleitungsadapter.

Das Dampfgargerät weist darüber hinaus eine Steuereinheit auf. Mit dieser kann zumindest die Pumpe gesteuert werden. In einem Ausführungsbeispiel kann es auch vorgesehen sein, dass durch die Steuereinheit die Bewegung des Tanks zwischen den beiden genannten Stellungen gesteuert wird. Beispielsweise kann dann die motorische Bewegung des Wassertanks durchgeführt werden, wenn ein derartiger Motor im Dampfgargerät vorhanden ist.

Mit Angaben "oben", "unten", "vorne", "hinten, "horizontal", "vertikal", "Tiefenrichtung", "Breitenrichtung", "Höhenrichtung" etc. sind die bei bestimmungsgemäßen Gebrauch und bestimmungsgemäßem Anordnen des Geräts gegebenen Positionen und Orientierungen angegeben.

Weitere Merkmale der Erfindung ergeben sich aus den Ansprüchen, den Figuren und der Figurenbeschreibung. Die vorstehend in der Beschreibung genannten Merkmale und Merkmalskombinationen, sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen verwendbar, ohne den Rahmen der Erfindung zu verlassen. Es sind somit auch Ausführungen von der Erfindung als umfasst und offenbart anzusehen, die in den Figuren nicht explizit gezeigt und erläutert sind, jedoch durch separierte Merkmalskombinationen aus den erläuterten Ausführungen hervorgehen und erzeugbar sind. Es sind auch Ausführungen und Merkmalskombinationen als offenbart anzusehen, die somit nicht alle Merkmale eines ursprünglich formulierten unabhängigen Anspruchs aufweisen. Es sind darüber hinaus Ausführungen und Merkmalskombinationen, insbesondere durch die oben dargelegten Ausführungen, als offenbart anzusehen, die über die in den Rückbezügen der Ansprüche dargelegten Merkmalskombinationen hinausgehen oder abweichen.

Ausführungsbeispiele der Erfindung werden nachfolgend anhand schematischer Zeichnungen näher erläutert. Es zeigen:
- Fig. 1: eine perspektivische Darstellung eines Ausführungsbeispiels eines erfindungsgemäßen Dampfgargeräts;
- Fig. 2: eine perspektivische Darstellung von Teilkomponenten des Dampfgargeräts gemäß Fig. 1, wobei ein Dampferzeugungssystem, ein Tank und ein Fluidleitungsadapter gezeigt sind;
- Fig. 3: eine perspektivische Darstellung eines Ausführungsbeispiels eines Tanks mit einem Fluidleitungsadapter und einem Koppelstutzen;
- Fig. 4: eine Horizontalschnittdarstellung durch die Anordnung gemäß Fig. 3 in einem Zustand, in dem ein erster Fluidleitungsweg im Fluidleitungsadapter freigegeben ist; und
- Fig. 5: eine Horizontalschnittdarstellung entsprechend Fig. 4, wobei in Fig. 5 im Unterschied zu Fig. 4 ein zweiter Fluidleitungsweg im Fluidleitungsadapter freigegeben ist.

In den Figuren werden gleiche oder funktionsgleiche Elemente mit gleichen Bezugszeichen versehen.

In Fig. 1 ist einer schematischen Darstellung ein Dampfgargerät 1 gezeigt. Das Dampfgargerät 1 weist ein Gehäuse 2 auf. In dem Gehäuse 2 ist eine Muffel 3 angeordnet. Diese begrenzt mit ihren Wänden einen Garraum 4. Der Garraum 4 ist frontseitig durch eine Tür 5 des Dampfgargeräts 1 verschlossen. Diese ist in Fig. 1 im geschlossenen Zustand gezeigt. Das Dampfgargerät 1 kann darüber hinaus eine Bedien- und/oder Anzeigevorrichtung 6 aufweisen. Das Dampfgargerät 1 kann eine Steuereinheit 7 aufweisen.

Des Weiteren weist das Dampfgargerät 1 eine Dampferzeugungsvorrichtung beziehungsweise ein Dampferzeugungssystem 8 auf. Dieses ist im Gehäuse 2 angeordnet. Es ist außerhalb des Garraums 4 angeordnet. Insbesondere kann es in einem Zwischenraum zwischen dem Gehäuse 2 und der Muffel 3 angeordnet sein.

Das Dampferzeugungssystem 8 ist im Ausführungsbeispiel in Tiefenrichtung (z-Richtung) hinter der Muffel 3 angeordnet. Das Dampfgargerät 1 weist darüber hinaus einen separaten Tank 9 auf. Der Tank 9 ist im Gehäuse 2 angeordnet. Er ist in einem Zwischenraum zwischen dem Gehäuse 2 und der Muffel 3 angeordnet. In Höhenrichtung (y-Richtung) des Dampfgargeräts 1 betrachtet ist der Tank 9 vollständig oberhalb eines Fluidleitungsbehälters 10 des Dampferzeugungssystems 11 angeordnet. Dieser Tank 9 ist mit Leitungen mit dem dazu beabstandeten Flüssigkeitsbehälter 10 fluidleitend verbunden. Im vorgesehenen Konzept ist eine Fluidleitung von dem Tank 9 zu dem Flüssigkeitsbehälter 10 auf Schwerkraftbasis gebildet. Dies bedeutet, dass die Flüssigkeit, insbesondere das Wasser, vom Tank 9 zum Flüssigkeitsbehälter 10 rein auf Basis der Schwerkraft fließt. Eine Pumpe ist diesbezüglich nicht vorgesehen.

Darüber hinaus weist das Dampfgargerät 1 eine Pumpe 11 auf. Die Pumpe 11 ist im Gehäuse 2 angeordnet. Sie ist insbesondere oberhalb der Muffel 3 angeordnet. Die Pumpe 11 ist dazu vorgesehen, Flüssigkeit von dem Flüssigkeitsbehälter 10 zu dem Tank 9 zu fördern. Insbesondere ist die Pumpe 11 nur dazu vorgesehen und genutzt, die Flüssigkeit von dem Flüssigkeitsbehälter 10 zum Tank 9 zu fördern.

In Fig. 2 ist in einer vergrößerten Darstellung ein Teilausschnitt des Dampfgargeräts 1 gezeigt. Das Gehäuse 2 ist hier nicht dargestellt. Es wird daher in das Innere des Gehäuses 2 geblickt. Diesbezüglich ist zu erkennen, dass oberhalb einer nicht dargestellten Muffel 3 andere Gerätekomponenten angeordnet sind. Es kann beispielsweise ein Lüftungsschacht 12 sein. Dazu ist eine Trägerplatte 13 vorhanden. Insbesondere kann die Pumpe 11 auf dieser Trägerplatte 13 angeordnet sein, insbesondere befestigt sein. Es kann der Tank 9 auf dieser Trägerplatte 13 angeordnet sein.

Darüber hinaus ist das Dampferzeugungssystem 8 gezeigt. Es ist hier der Flüssigkeitsbehälter 10 dargestellt. Des Weiteren ist ein Verdampfer 14 des Dampferzeugungssystems 8 dargestellt. Darüber hinaus ist im Ausführungsbeispiel ein Dampfabscheider 15 des Dampferzeugungssystems 8 gezeigt.

Der Tank 9 weist in einem Ausführungsbeispiel ein Außengehäuse 16 auf. Insbesondere ist darin angeordnet ein Innengehäuse 17 des Tanks 9. Im Innengehäuse 17 ist die Flüssigkeit, insbesondere das Wasser, direkt eingebracht.

Darüber hinaus weist das Dampfgargerät 1 einen Fluidleitungsadapter 18 auf. Dieser ist eine zum Tank 9 separate Komponente. Der Fluidleitungsadapter 18 ist direkt mit dem Tank 9 gekoppelt. Darüber hinaus weist das Dampfgargerät 1 einen Koppelstutzen 19 auf. Dieser ist mit dem Fluidleitungsadapter 18 direkt verbunden. Wie zu erkennen ist, ist der Tank 9 indirekt über den Fluidleitungsadapter 18 mit dem Flüssigkeitsbehälter 10 fluidleitend verbunden. Dazu ist der Koppelstutzen 19 direkt mit einer Leitung 20 mit einem Eingang 21 des Flüssigkeitsbehälters 10 verbunden. Des Weiteren ist ein Ausgang 22 des Flüssigkeitsbehälters 10 mit einer Leitung 23 mit der Pumpe 11 verbunden. Die Pumpe 11 ist darüber hinaus mit einer Leitung 24 mit einem Adaptereingang 25 mit dem Fluidleitungsadapter 18 fluidleitend verbunden.

In einem Ausführungsbeispiel weist der Tank 9 einen Entlüftungsstutzen 26 auf. Über diesen kann Luft in dem Tank 9, insbesondere in dem Innengehäuse 17, einfach entweichen.

In Fig. 3 ist eine perspektivische Darstellung einer Anordnung 27 gezeigt. Diese weist den Tank 9, den Fluidleitungsadapter 18 und den Koppelstutzen 19 auf. In einem Ausführungsbeispiel ist der Fluidleitungsadapter 18 mit einem Push-Pull-System 28 mit dem Tank 9 direkt gekoppelt. Wie zu erkennen ist, ist das Außengehäuse 16 direkt mit einem Trägersockel 29 verbunden. Der Koppelstutzen 19 ist in einem Ausführungsbeispiel ortsfest an dem Trägersockel 29 angeordnet. Der Trägersockel 29 ist in einem Ausführungsbeispiel an der Gerätekomponente, insbesondere der Trägerplatte 13, direkt angeordnet. Beispielsweise kann hierzu eine bewegbare Befestigung vorgesehen sein. Dazu kann der Trägersockel 29 an einer Sockelbasis 30 ein Langloch 31 aufweisen. Durch dieses Langloch 31 kann eine Befestigungseinheit, beispielsweise eine Schraube, hindurchgeführt sein. Durch das Langloch 31 kann eine Verschiebebewegung des Trägersockels 29 relativ zur Trägerplatte 13 ermöglicht werden. Indem der Trägersockel 29 bewegungsgekoppelt mit dem Außengehäuse 16 verbunden ist, kann bei einer Verschiebebewegung des Außengehäuses 16 auch eine entsprechende Verschiebung des Trägersockels 29 bewirkt werden. Insbesondere durch das Push-Pull-System 28 kann insbesondere zumindest das Außengehäuse 16 des Tanks 9 in zumindest zwei verschiedene Stellungen entlang einer Längsachse A positioniert werden. Die Längsachse A ist hier sowohl die Längsachse des Tanks 9. Sie kann eine Längsachse sein, die parallel zu einer Längsachse des Fluidleitungsadapters 18 verläuft. Insbesondere verläuft diese Längsachse A auch parallel zu einer Längsachse B des Koppelstutzens 19. Der Tank 9, der Fluidleitungsadapter 18 und der Koppelstutzen 9 sind somit entlang dieser Längsachse quasi in Reihe zueinander angeordnet. Ein Adapteraußengehäuse 32 des Fluidleitungsadapters 18 ist diesbezüglich relativ bewegbar zu dem Außengehäuse 16 und dem Trägersockel 29 zwischen dem Tank 9 und dem Koppelstutzen 19 angeordnet beziehungsweise gelagert. Wird daher eine Positionsverstellung des Tanks 9, insbesondere des Außengehäuses 16, entlang der Längsachse A durchgeführt, führt dies insbesondere auch zu einer entsprechenden Verschiebung des Trägersockels 29 mit dem ortsfest daran angeordneten Koppelstutzen 19. Der Koppelstutzen 19 ist diesbezüglich relativ bewegbar in dem Adapteraußengehäuse 32 gelagert. Dadurch wird dann auch eine Relativbewegung im Adapteraußengehäuse 32 durchgeführt. Aufgrund dieser Relativbewegungsmöglichkeiten wird dann automatisch ein erster Fluidleitungsweg im Fluidleitungsadapter 18 oder ein dazu unterschiedlicher zweiter Fluidleitungsweg im Fluidleitungsadapter 18 freigegeben oder gesperrt. In Fig. 3 ist darüber hinaus die Längsachse B des Fluidleitungsadapters 18 dargestellt. Diese ist im Ausführungsbeispiel auch die Längsachse des Koppelstutzens 19. Das Adapteraußengehäuse 32 ist in Fig. 3 gestrichelt gezeichnet und damit transparent angedeutet, damit das Innenleben des Fluidleitungsadapters 18 zu erkennen ist.

In Fig. 4 ist eine Horizontalschnittdarstellung durch die Anordnung 27 gemäß Fig. 3 im Bereich des Fluidleitungsadapters 18 und des Koppelstutzens 19 gezeigt. Diesbezüglich ist die Schnittebene durch die Tiefenrichtung und die Breitenrichtung (x-Richtung) des Dampfgargeräts 1 gebildet.

Wie hier zu erkennen ist, weist der Tank 9 einen Leitungsstutzen 33 auf. Der Fluidleitungsadapter 18 weist einen Einführstutzen 34 auf. Dieser Einführstutzen 34 ist in einem Ausführungsbeispiel ortsfest in dem Adapteraußengehäuse 32 angeordnet. Er ist endseitig so angeordnet, dass er sich aus dem Adapteraußengehäuse 32 heraus erstreckt. Der Einführstutzen 34 ist ortsfest in dem Adapteraußengehäuse 32 verbaut. Dabei greifen hier radiale Verbindungselemente 35 in eine Aussparung 36 in der Mantelwand des Außengehäuses 32 ein. Darüber hinaus kann eine Dichtung 37 vorgesehen sein, mit welcher die Schnittstelle zwischen der Innenseite des Adapteraußengehäuses 32 zum Einführstutzen 34 abgedichtet ist. Der Einführstutzen 34 ist in den Leitungsstutzen 33 eingekoppelt. Insbesondere ist in diesem gekoppelten Zustand ein Stößel 38 des Leitungsstutzens 33 in eine geöffnete Stellung verschoben. Dadurch kann Flüssigkeit 39 gemäß dem Weg P1 über den Leitungsstutzen 33 ausfließen. Diese Flüssigkeit 39 fließt dann in den rohrartigen Einführstutzen 34 ein und gelangt von diesem dann in das Innere des Adapteraußengehäuses 32.

In Fig. 4 ist ein Zustand gezeigt, bei welchem der Tank 9, insbesondere das Außengehäuse 16, in einer Endposition angeordnet ist. Dies ist diesbezüglich eine erste Verschiebestellung. In dieser ersten Verschiebestellung ist automatisch ein erster Fluidleitungsweg 40 des Fluidleitungsadapters 18 freigegeben. Dies bedeutet, dass Flüssigkeit auf diesem ersten, definiert vorgegebenen Fluidleitungsweg 40 in den Koppelstutzen 19 strömen kann und von diesem in die in Fig. 4 nicht gezeigte Leitung 20 fließen kann. Das diesbezügliche Schwerkraftprinzip ermöglicht diese Strömung des Fluids.

Wie in Fig. 4 zu erkennen ist, ist hier in Richtung der Längsachsen A und B eine spezifische Relativposition zwischen dem Außengehäuse 16, dem Fluidleitungsadapter 18 und dem Koppelstutzen 19 eingestellt. Der Koppelstutzen 19 ragt in das Adapteraußengehäuse 32 hinein und ist darin entlang der Längsachse B verschiebbar gelagert. Insbesondere ist diesbezüglich somit eine Relativbewegung zwischen dem Koppelstutzen 19 und dem Adapteraußengehäuse 32 ermöglicht. Das Fluid strömt dann entlang der dargestellten Pfeile P2 auf diesem ersten Fluidleitungsweg 40 durch den Fluidleitungsadapter 18 hindurch.

Andererseits, soll Flüssigkeit von dem Flüssigkeitsbehälter 10 zurück in den Tank 9 gefördert werden, erfolgt dies aktiv durch die Pumpe 11. Dazu erfolgt eine Verstellung des Fluidleitungsadapters 18 relativ zum Außengehäuse 16 und zum Koppelstutzen 19. Dies ist in der entsprechenden Schnittdarstellung in Fig. 5 gezeigt. Ausgehend von der Situation in Fig. 4 kann diese Stellung des Fluidleitungsadapters 18 in Fig. 5 dadurch erreicht werden, dass das Außengehäuse 16 in linearer Richtung und somit entlang der Längsachse A relativ zu diesem Fluidleitungsadapter 18 verschoben wird. Dies kann insbesondere auch auf Basis des Push-Pull-Systems 28 erfolgen. In Fig. 5 ist in dem Zusammenhang eine Zwischenposition des Tanks 9, insbesondere des Außengehäuses 16 gezeigt. In dieser Zwischenposition ist quasi das Adapteraußengehäuse 32 weiter in das Außengehäuse 16 eingeschoben als in Fig. 4. Da andererseits das Außengehäuse 16 mit dem Trägersockel 29 bewegungsgekoppelt ist, ragt der Koppelstutzen 19 in der Stellung in Fig. 5 weiter aus einem Adapterausgang 41 des Fluidleitungsadapters 18, insbesondere des Adapteraußengehäuses 32 nach außen, als in dem Zustand in Fig. 4. Dies bedeutet also, dass bei dieser linearen Verschiebung des Außengehäuses 16 relativ zum Fluidleitungsadapter 18 automatisch auch eine Relativverschiebung des Koppelstutzens 19 relativ zum Fluidleitungsadapter 18 erfolgt. Durch diese Bewegungskopplung des Außengehäuses 16 mit dem Koppelstutzen 19 über den Trägersockel 29 erfolgen die entsprechenden Verschiebungen relativ zu dem Fluidleitungsadapter 18, der entlang dieser Verschieberichtung zwischen dem Außengehäuse 16 und dem Koppelstutzen 19 angeordnet ist. Durch diese automatischen Verschiebebewegungen ist es dann auch automatisch erreicht, dass ein Stößel 42, der im Adapteraußengehäuse 32 des Fluidleitungsadapters 18 verschiebbar gelagert ist, in eine zu Fig. 4 unterschiedliche Position gebracht wird. Insbesondere weist der Fluidleitungsadapter 18 dazu eine Feder 43 auf. Durch diese Feder 43, die mit dem Stößel 42 gekoppelt ist, wird in der Stellung in Fig. 4 der Stößel 42 in einer Öffnungsposition gehalten. Demgegenüber ist er in Fig. 5 dann durch diese Feder 43 in eine Schließposition gebracht. Insbesondere ist er durch die Feder 43 in die Schließposition gedrückt. Dadurch ist automatisch der erste Fluidleitungsweg 40 in dem Fluidleitungsadapter 18 gesperrt. Andererseits ist dadurch ein zweiter Fluidleitungsweg 44 des Fluidleitungsadapters 18 freigegeben. Insbesondere ist er weiterhin freigegeben. Er kann nämlich in einem Ausführungsbeispiel auch in dem Zustand gemäß Fig. 1 freigegeben sein. Da jedoch die Pumpe 11 in dem Zustand gemäß Fig. 4 nicht arbeitet, wird auch über diesen Fluidleitungsweg 44 im Zustand gemäß Fig. 4 kein Fluid von dem Flüssigkeitsbehälter 10 zurück zum Tank 9 gefördert. Da andererseits in diesem Zustand gemäß Fig. 4 die Leitung 22 aufgefüllt wird und im befüllten Zustand, wenn der Ausgang 22 verschlossen ist, kein weiteres Wasser mehr durchströmen kann, ist die vollständige Strömung auf dem ersten Fluidleitungsweg 40 ermöglicht. Dass dieser zweite Fluidleitungsweg 44 dann in diesem Zustand gemäß Fig. 4 bis zum verschlossenen Ausgang 22 auch offen ist, ist dann unerheblich.

Wie in Fig. 5 zu erkennen ist, sitzt der Stößel 42 in dieser Schließposition mit einer Dichtung 45 an einem Anschlag 46, der im Inneren des Adapteraußengehäuses 32 ausgebildet ist, fest an.

Wie in Fig. 4 und Fig. 5 auch zu erkennen ist, gibt es einen Teilweg 46 im Inneren des Adapteraußengehäuses 32. Dieser Teilweg 46 ist sowohl Bestandteil des ersten Fluidleitungswegs 40 als auch gleichzeitig Bestandteil des zweiten Fluidleitungswegs 44. Es wird also über den einzigen Einführstutzen 34 und den einzigen Leitungsstutzen 33 ein bidirektionales Leiten des Fluids aus dem Tank 9 und in den Tank 9 ermöglicht.

In Fig. 4 und Fig. 5 sind durch die Wege X und Y die verschiedenen Relativpositionen zwischen dem Adapterausgang 41 und einer Referenzstelle 47 des Koppelstutzens 19 gezeigt. Dadurch ist symbolhaft auch der relative Verschiebeweg beziehungsweise die Positionsänderung zwischen dem Koppelstutzen 19 und dem Fluidleitungsadapter 18 in den beiden verschiedenen Stellungen dargestellt.

Insbesondere ist dadurch auch die entsprechende Positionsdifferenz zwischen dem Außengehäuse 16 und dem Fluidleitungsadapter 18 dargestellt. Der Adaptereingang 26 ist diesbezüglich bei einem zweiten Leitungsweg 49 mit dem Flüssigkeitsbehälter 10 verbunden, wohingegen der Adapterausgang 41 auf einem ersten Leitungsweg 48 mit dem Flüssigkeitsbehälter 10 verbunden ist. Diesbezüglich sind der erste Leitungsweg 48 und der zweite Leitungsweg 49 in Fig. 2 symbolhaft gekennzeichnet.

Wie auch zu erkennen ist, bildet der Fluidleitungsadapter 18 eine bauliche Einheit. Diese weist das Adapteraußengehäuse 32 auf, in dem die Fluidleitungswege 40 und 44 ausgebildet sind.

Der erste Fluidleitungsweg 40 ist Bestandteil eines Schwerkraft-Fluidleitungswegs, der insbesondere durch den ersten Leitungsweg 48 gebildet ist. Der zweite Fluidleitungsweg 44 ist Bestandteil eines Pumpen-Fluidleitungswegs, der insbesondere durch den zweiten Leitungsweg 49 gebildet ist.

Der Tank 9 kann in einem Ausführungsbeispiel vollständig aus dem Gehäuse 2 entnommen werden. Diesbezüglich kann er dann extern mit Wasser befüllt werden. Auch die Reinigbarkeit ist dadurch verbessert.

### Bezugszeichenliste

- 1: Dampfgargerät
- 2: Gehäuse
- 3: Muffel
- 4: Garraum
- 5: Tür
- 6: Anzeigevorrichtung
- 7: Steuereinheit
- 8: Dampferzeugungssystem
- 9: Tank
- 10: Flüssigkeitsbehälter
- 11: Pumpe
- 12: Lüftungsschacht
- 13: Trägerplatte
- 14: Verdampfer
- 15: Dampfabscheider
- 16: Außengehäuse
- 17: Innengehäuse
- 18: Fluidleitungsadapter
- 19: Koppelstutzen
- 20: Leitung
- 21: Eingang
- 22: Ausgang
- 23: Leitung
- 24: Leitung
- 25: Adaptereingang
- 26: Entlüftungsstutzen
- 27: Anordnung
- 28: Push-Pull-Vorrichtung
- 29: Trägersockel
- 30: Sockelbasis
- 31: Langloch
- 32: Adapteraußengehäuse
- 33: Leitungsstutzen
- 34: Einführstutzen
- 35: Verbindungselemente
- 36: Aussparung
- 37: Dichtung
- 38: Stößel
- 39: Flüssigkeit
- 40: Fluidleitungsweg
- 41: Adapterausgang
- 42: Stößel
- 43: Feder
- 44: Fluidleitungsweg
- 45: Dichtung
- 46: Teilweg
- 47: Referenzstelle
- 48: Leitungsweg
- 49: Leitungsweg

## Patentansprüche

1. Dampfgargerät (1) mit einem Gehäuse (2), in dem ein Garraum (4) des Gargeräts (1) ausgebildet ist, mit einem Dampferzeugungssystem (8), dass in dem Gehäuse (2) angeordnet ist und welches Dampf erzeugt, der in dem Garraum (4) zum Zubereiten von Lebensmitteln nutzbar ist, und mit einem zum Dampferzeugungssystem (8) separaten Tank (9), der von extern mit Flüssigkeit füllbar ist, wobei der Tank (9) in dem Gehäuse (2) angeordnet ist und der Tank (9) in Höhenrichtung (y) des Dampfgargeräts (1) höherliegend angeordnet ist, als ein Flüssigkeitsbehälter (10) des Dampferzeugungssystems (8), so dass Flüssigkeit vom Tank (9) zum damit fluidleitend verbundenen Flüssigkeitsbehälter (10) aufgrund der Schwerkraft fließt, und mit einer Pumpe (11), mit welcher Flüssigkeit vom Flüssigkeitsbehälter (10) zum Tank (9) förderbar ist, **dadurch gekennzeichnet, dass** das Dampfgargerät (1) einen Fluidleitungsadapter (18) aufweist, der mit einem Leitungsstutzen (33) des Tanks (9) direkt gekoppelt ist, wobei der Fluidleitungsadapter (18) einen ersten internen Fluidleitungsweg (40) aufweist, mit welchem Flüssigkeit von dem Leitungsstutzen (33) durch den Fluidleitungsadapter (18) zu einem Koppelstutzen (19) des Dampfgargeräts (1) leitbar ist, wobei der Koppelstutzen (19) bewegbar an einem Adapterausgang (41) des Fluidleitungsadapters (18) angeordnet ist und der Koppelstutzen (19) auf einem ersten Leitungsweg (48) fluidleitend mit dem Flüssigkeitsbehälter (10) verbunden ist, und der Fluidleitungsadapter (18) einen zweiten internen Fluidleitungsweg (44) aufweist, mit welchem Flüssigkeit von einem zum Adapterausgang (41) unterschiedlichen Adaptereingang (26) des Fluidleitungsadapters (18) zum Leitungsstutzen (33) leitbar ist, wobei der Adaptereingang (26) auf einem zum ersten Leitungsweg (48) separaten zweiten Leitungsweg (49) fluidleitend mit dem Flüssigkeitsbehälter (10) verbunden ist.

2. Dampfgargerät (1) nach Anspruch 1, **dadurch gekennzeichnet, dass** der Fluidleitungsadapter (18) eine bauliche Einheit ist, die ein Adapteraußengehäuse (32) aufweist, in dem die Fluidleitungswege (48, 49) ausgebildet sind.

3. Dampfgargerät (1) nach Anspruch 1 oder 2, **dadurch gekennzeichnet, dass** der erste Fluidleitungsweg (48) Bestandteil eines Schwerkraft-Fluidleitungswegs zwischen dem Tank (9) und dem Flüssigkeitsbehälter (10) ist, und der zweite Fluidleitungsweg (49) Bestandteil eines Pumpen-Fluidleitungswegs zwischen dem Flüssigkeitsbehälter (10) und dem Tank (9) ist.

4. Dampfgargerät (1) nach einem der vorhergehenden Ansprüche, **dadurch gekennzeichnet, dass** ein Teilweg (46) für Fluid im Fluidleitungsadapter (18), der an einem Einführstutzen (34) des Fluidleitungsadapters (18) beginnt, sowohl Bestandteil des ersten Fluidleitungswegs (40) als auch des zweiten Fluidleitungswegs (44) ist.

5. Dampfgargerät (1) nach einem der vorhergehenden Ansprüche, **dadurch gekennzeichnet, dass** der Koppelstutzen (19) in dem Adapteraußengehäuse (32) axial verschiebbar gelagert ist und sich in allen Verschiebestellungen beidseits des Adapterausgangs (41) erstreckt.

6. Dampfgargerät (1) nach einem der vorhergehenden Ansprüche, **dadurch gekennzeichnet, dass** der Koppelstutzen (19) ortsfest an einem Trägersockel (29) des Dampfgargeräts (1) angeordnet ist, wobei der Trägersockel (29) ein zum Adapteraußengehäuse (32) des Fluidleitungsadapters (18) separates Bauteil ist.

7. Dampfgargerät (1) nach Anspruch 6, **dadurch gekennzeichnet, dass** der Trägersockel (29) fest mit einem dazu separaten Adapteraußengehäuse (32) des Tanks (9) verbunden ist.

8. Dampfgargerät (1) nach Anspruch 6 oder 7, **dadurch gekennzeichnet, dass** der Trägersockel (29) bewegbar an einer Gerätekomponente (13) angeordnet ist, insbesondere ein Langloch (31) in einer Sockelbasis (30) aufweist, so dass durch das Langloch (31) ein linearer Bewegungsweg des Trägersockels (29) vorgegeben ist.

9. Dampfgargerät (1) nach einem der vorhergehenden Ansprüche, **dadurch gekennzeichnet, dass** ein Außengehäuse (16) des Tanks (9) axial bewegbar angeordnet ist, so dass es axial relativ zum damit gekoppelten Fluidleitungsadapter (18) verschiebbar ist.

10. Dampfgargerät (1) nach Anspruch 9, **dadurch gekennzeichnet, dass** in einer ersten Verschiebestellung des Außengehäuses (16) des Tanks (9) relativ zum Fluidleitungsadapter (18) automatisch der erste Fluidleitungsweg (40) im Fluidleitungsadapter (18) freigegeben ist, und in einer zweiten Verschiebestellung des Außengehäuses (16) des Tanks (9) relativ zum Fluidleitungsadapter (18) automatisch der zweite Fluidleitungsweg (44) im Fluidleitungsadapter (18) freigegeben ist.

11. Dampfgargerät (1) nach Anspruch 10, **dadurch gekennzeichnet, dass** die Verschiebebewegung des Koppelstutzens (19) im Adapteraußengehäuse (32) mit der Verschiebebewegung des Außengehäuses (16) des Tanks (9) bewegungsgekoppelt ist.

12. Dampfgargerät (1) nach einem der vorhergehenden Ansprüche, **dadurch gekennzeichnet, dass** der Fluidleitungsadapter (18) einen, insbesondere axial, bewegbaren Stößel (42) aufweist, der im Adapteraußengehäuse (32) angeordnet ist, wobei der Stößel (42) abhängig von dem Betriebszustand des Fluidleitungsadapters (18) den ersten Fluidleitungsweg (40) freigibt oder sperrt.

13. Dampfgargerät (1) nach Anspruch 11 und 12, **dadurch gekennzeichnet, dass** der Stößel (42) zum Sperren des ersten Fluidleitungswegs (40) mit einer Feder (43) in axialer Richtung in eine Schließposition gedrückt ist.

14. Dampfgargerät (1) nach einem der vorhergehenden Ansprüche, **dadurch gekennzeichnet, dass** der Tank (9) mit einer Push-Pull-Vorrichtung (28) mit dem Fluidleitungsadapter (18) gekoppelt ist.

15. Dampfgargerät (1) nach einem der vorhergehenden Ansprüche, **dadurch gekennzeichnet, dass** der Tank (9) zum Befüllen aus dem Gehäuse (2) reversibel entnehmbar und einsetzbar ist.
